# EUROPÄISCHE PATENTSCHRIFT

(11) **EP 1 876 289 B1**
(45) Veröffentlichungstag und Bekanntmachung des Hinweises auf die Patenterteilung: **10.08.2011**
(21) Anmeldenummer: 07008488.4
(22) Anmeldetag: 26.04.2007
(51) Int. Cl.: D21D 5/02, D21D 5/26

(54) **Verfahren zur Abscheidung von Verunreinigungen aus einer Faserstoffsuspension**
Method for separating impurities from a fibrous suspension
Procédé destiné à la séparation d'impuretés d'une suspension fibreuse

(30) Priorität: 04.07.2006 DE 102006030905
(43) Veröffentlichungstag der Anmeldung: 09.01.2008
(73) Patentinhaber: Voith Patent GmbH, 89522 Heidenheim (DE)
(72) Erfinder: Jäger, Georg, 88271 Wilhelmsdorf (DE); Rienecker, Reimund, 89522 Heidenheim (DE)

(56) Entgegenhaltungen:
- EP-A1- 1 184 509
- EP-A1- 1 262 594
- WO-A-95/06159
- DE-C1- 10 233 364
- DE-C1- 19 702 044

## Beschreibung

Die Erfindung betrifft ein Verfahren gemäß dem Oberbegriff des Anspruchs 1.

Ein derartiges Verfahren ist beispielsweise aus EP-A-1 184 509 bekannt.

Ein solches Trennverfahren dient zur Entfernung von unerwünschten Begleitstoffen, sogenannten Störstoffen, insbesondere aus einer zur Papiererzeugung geeigneten Fasersuspension. Bekanntlich enthalten Faserstoffsuspensionen, die zur Papiererzeugung eingesetzt werden sollen, insbesondere solche, die aus Altpapier gewonnen worden sind, oft eine mehr oder weniger große Menge von Störstoffen, die in der Aufbereitungsanlage entfernt werden müssen. Als hierzu besonders zweckmäßig haben sich Siebapparate erwiesen, die Sortierer oder Drucksortierer genannt werden.

Bei einem Drucksortierer wird die Suspension an einem Sieb in mindestens zwei Fraktionen aufgeteilt, und zwar einen Durchlauf, der die Stoffe, die das Sieb passiert haben, enthält und einen Überlauf mit den Stoffen, die auf Grund ihrer Größe abgewiesen wurden. Bei Verfahren dieser Art gelangen die Fasern als gereinigte Gutstoffsuspension in den Durchlauf. Dabei geht auch das reichlich enthaltene Wasser vorzugsweise in den Durchlauf, so dass der Überlauf eingedickt wird.

Bei sehr kleiner Menge des Überlaufes kann diese Eindickung zu Schwierigkeiten beim Abtransport aus dem Siebbereich führen. Neben dem Nachteil der eingeschränkten Betriebssicherheit des Drucksortierers wird ein Teil des Siebes so belegt, dass dort kaum noch Durchlauf gebildet wird. Oft ist aber gerade der Abzug von relativ kleinen Überlaufmengen erwünscht, z.B. dann, wenn bei Störstoffsortierung keine weitere Sortierstufe für den Überlauf vorgesehen ist. Außerdem geht bei modernen hochwirksamen Drucksortierern die Entwicklung hin zu größeren Sieben mit feinen Öffnungen und kleineren Überlaufraten, was das Problem der Überlaufeindickung weiter vergrößert. Kommen dann noch größere Mengenschwankungen im Durchsatz durch den Drucksortierer hinzu, lässt sich mancher Sortierer nicht mehr befriedigend betreiben.

Aus der DE 101 25 975 ist ein Verfahren bekannt, bei dem ein Teil des Überlaufes in den Zulauf des Drucksortierers zurückgeführt wird.

Der Erfindung liegt die Aufgabe zu Grunde, ein betriebssicheres Verfahren zu schaffen, mit dem Rücklaufströme einfach und problemlos in den Drucksortierer zurückgeführt werden können.

Diese Aufgabe wird durch die Merkmale des Anspruchs 1 in vollem Umfang gelöst.

Typischerweise wird der Rücklaufstrom als Rezirkulationsanteil vom Überlaufstrom abgezweigt. Ein solcher Rücklaufstrom verbessert den sicheren Betrieb des Drucksortierers. Günstig ist, dass der Überlauf auf solche Mengen eingestellt werden kann, bei denen eine ausreichende Abflussgeschwindigkeit des Überlaufes gewährleistet ist, ohne dass unzulässige Wirkungseinbußen oder Stoffverluste auftreten: Das Mehr an Überlauf wird wieder in den Trennprozess zurückgeführt. Auch ein Sicherheitszuschlag für die Überlaufmenge zum Ausgleich von Durchsatz-Mengenschwankungen ist problemlos zu realisieren. Es ist aber auch leicht möglich, die Menge des Rezirkulationsanteils so zu steuern, dass die Überlaufmenge auch bei geänderten Durchsatzverhältnissen konstant bleibt oder oberhalb eines eingestellten Mindestwertes gehalten wird.

In besonderen Fällen kann auch der Rücklaufstrom vom Durchlaufstrom abgeteilt werden.

Durch die im Anspruch beschriebene Art der Zugabe des Rücklaufstromes besteht die Möglichkeit, mit einfachen Mitteln sowohl den Inhalt des Sortierers zu entlüften, als auch den Rücklaufstrom optimal einzuleiten. Diese Anordnung führt dazu, dass der Rücklaufstrom besonders günstig ohne separate Pumpe wieder zugegeben werden kann, da im Zentrum des Sortierers ein sehr geringer Druck herrscht. Gase und Leichtstoffe sammeln sich bei senkrecht stehendem Sortierer unmittelbar unter dem Deckel und können in ein am Deckel angeschlossenes Rezirkulationsaufsatzteil abfließen.

Die Erfindung und ihre Vorteile werden erläutert an Hand von Zeichnungen. Dabei zeigen
- Figur 1:: Ein exemplarisches Verfahrensschema zur erfindungsgemäßen Störstoffentfernung;
- Figur 2:: Detail eines erfindungsgemäßen Drucksortierers mit montiertem Rezirkulationsaufsatzteil;
- Figur 3:: Rezirkulationsaufsatzteil zur Durchführung des Verfahrens in Ansicht von oben;
- Figur 4:: Eine Variante des in Fig. 2 gezeigten Teils in Seitenansicht;
- Figur 5:: Eine alternative Nutzung des Anschlusses.

Fig. 1 zeigt schematisch einen Drucksortierer 1. Beim Betrieb einer solchen Maschine wird der zuströmende Faserstoffsuspensionsstrom 2 in das Innere des Gehäuses 11 geführt und passiert dann radial von innen nach außen teilweise den zylindrischen Siebkorb 7.Dieser kann mit schlitzförmigen Sieböffnungen versehen sein, deren Weite z.B. zwischen 0,08 und 0,5 mm liegt. Am Siebkorb 7 wird ein Durchlaufstrom 3 gebildet sowie ein Überlaufstrom 4. Beide Ströme können dann durch Anschlussstutzen das Gehäuse 11 wieder verlassen. Um ein Verstopfen des Siebes zu verhindern, befindet sich radial innerhalb des Siebkorbes 7 ein rotierender Räumer 13. Solche Drucksortierer sind in sehr vielen Variationen bekannt und brauchen maschinentechnisch nicht näher beschrieben zu werden. Beim hier gezeigten Beispiel wird der Überlaufstrom 4 in einer Verteileinrichtung 8 aufgeteilt. Wegen der Rotationsbewegung, die innerhalb des Siebkorbes 7 durch den Räumer 13 erzeugt wird, tritt der Überlaufstrom 4 aus dem Gehäuse aus mit einem Überdruck, der es ermöglicht, den aus dem Überlaufstrom 4 abgezweigten Rücklaufstrom 5 ohne weitere Pumpe in das Gehäuse wieder zurückzuführen. Dazu befindet sich im Zentrum des Deckels, also wo ein relativ geringer Druck herrscht, ein Rezirkulationsaufsatzteil 14, dessen Funktion an Hand der Fig. 2 erläutert wird.

Das Rezirkulationsaufsatzteil 14 ist konzentrisch mit dem Gehäuse 11 auf den oben angeordneten Deckel 10 aufgesetzt, vorzugsweise mit diesem über Flansche verschraubt.

Im Zentrum des Rezirkulationsaufsatzteils 14 mündet die Rücklaufleitung 18. Sie ist umgeben von einem konzentrisch angeordneten Rohrstück 16, an das die Entlüftungsleitung 15 angeschlossen ist, und zwar vorzugsweise tangential (s. Fig. 3). Durch diese können die Gase, eventuell auch Leichtstoffe aus dem Zulaufraum 17 des Drucksortierers 1 abfließen. Das Rohrstück 16 ist zum Zulaufraum 17 des Drucksortierers 1 geöffnet. Vorteilhafterweise kann das Rohrstück 16 innen mit dem Deckel 10 abschließen, während die Rücklaufleitung 18 in einem Abstand A vom Deckel 10 mündet, der z.B. dem 1- bis 5-Fachen des Innendurchmessers der Rücklaufleitung 18 entspricht.

Wie Fig. 4 zeigt, kann die Entlüftungsleitung 15' einen Anschlusswinkel α gegenüber der Waagerechten haben, der größer ist als 0, z.B. zwischen 5 und 30° liegt, wodurch sich die oben ansammelnden Gase leichter abziehen lassen.

Das Verfahren wurde in den Figuren am Beispiel eines gewölbten Deckels 10 erläutert. Es ist aber weitgehend von der Deckelform unabhängig, kann also auch bei Sortierern mit konischem oder flachem Deckel verwendet werden. Eine gewölbte oder konische Form ist im Allgemeinen vorzuziehen.

## Patentansprüche

1. Verfahren zur Abscheidung von Verunreinigungen aus einer Faserstoffsuspension, wobei ein Faserstoffsuspensionsstrom (2) in einen Zulaufraum (17) eines Drucksortierers (1) eingeleitet wird, wobei im Drucksortierer (1) ein abzuscheidender Anteil der Faserstoffsuspension vor einem Siebkorb (7) angereichert und in einem Überlaufstrom (4) ausgeleitet wird, während der andere Anteil der Faserstoffsuspension als Durchlaufstrom (3) den Drucksortierer (1) verlässt und wobei ein Rücklaufstrom (5) gebildet wird, der in das Zentrum des Zulaufraumes (17) des Drucksortierers durch eine in der Mitte des Deckels (10) des Drucksortierers angebrachte zentrale Rücklaufleitung (18) zurückgeführt wird,
**dadurch gekennzeichnet,**
**dass** durch ein die Rücklaufleitung (18) umgebendes konzentrisches Rohrstück (16) Gase (12) aus einem zentralen Bereich des Gehäuses (11) des Drucksortierers (1) ausgeleitet werden.

2. Verfahren nach Anspruch 1,
**dadurch gekennzeichnet,**
**dass** als Rücklaufstrom (5) ein Teil des Überlaufstroms (4) genommen wird.

3. Verfahren nach Anspruch 2,
**dadurch gekennzeichnet,**
**dass** mit dem anderen Teil des Überlaufstromes (4) ein Spuckstoffstrom (6) gebildet wird, mit dem unerwünschte Störstoffe abgeleitet werden.

4. Verfahren nach Anspruch 2 oder 3, wobei der Drucksortierer (1) so betrieben wird, dass sich der Überlaufstrom (4) eindickt und der Durchlaufstrom (3) dünner wird,
**dadurch gekennzeichnet,**
**dass** der Rücklaufstrom (5) mindestens so groß eingestellt wird, dass die Eindickung des Überlaufstromes (4) bei allen Betriebszuständen so gering bleibt, dass sein Abfließen aus dem Drucksortierer (1) nicht behindert wird.

5. Verfahren nach einem der voran stehenden Ansprüche,
**dadurch gekennzeichnet,**
**dass** aus dem zentralen Bereich des Zulaufraumes (17) ein Strom von Gas (12), insbesondere von Luft, ausgeleitet wird.

6. Verfahren nach einem der voran stehenden Ansprüche,
**dadurch gekennzeichnet,**
**dass** ein zylindrischer Siebkorb (7) mit schlitzförmigen Sieböffnungen verwendet wird.

7. Verfahren nach einem der Ansprüche 2, 3, 4, 5 oder 6,
**dadurch gekennzeichnet,**
**dass** die Aufteilung des Überlaufstromes (4) durch einen Regler eingestellt wird, der eine entsprechende Verteileinrichtung (8) ansteuert.

8. Verfahren nach einem der voran stehenden Ansprüche,
**dadurch gekennzeichnet,**
**dass** der Rücklaufstrom (5) in einer außerhalb des Gehäuses (11) des Drucksortierers (1) angeordneten Rohrleitung geführt wird.

9. Verfahren nach einem der voran stehenden Ansprüche,
**dadurch gekennzeichnet,**
**dass** ein Rezirkulationsaufsatzteil (14) verwendet wird, das in der Mitte des Deckels (10) des Drucksortierers (1) angebracht ist, das die zentrale Rücklaufleitung (18) umfasst sowie das diese umgebende konzentrische Rohrstück (16), an welches eine Entlüftungsleitung (15, 15') angeschlossen ist und dass sowohl die Rücklaufleitung (18) als auch das Rohrstück (16) in den Zulaufraum (17) des Drucksortierers (1) einmünden.

10. Verfahren nach Anspruch 9,
**dadurch gekennzeichnet,**
**dass** die Gase (12) tangential aus dem Rohrstück (16) abgeführt werden.

11. Verfahren nach Anspruch 9 oder 10,
**dadurch gekennzeichnet,**
**dass** die Entlüftungsleitung (15') gegenüber der Waagerechten mit einem Anschlusswinkel (α) ausgerichtet ist, der zwischen 5 und 30° liegt.

12. Verfahren nach einem der Ansprüche 9, 10 oder 11,
**dadurch gekennzeichnet,**
**dass** die Rücklaufleitung (18) mit einem axialen Abstand (A) vom Rohrstück (16) in den Zulaufraum (17) mündet, der das 1- bis 10-Fache, vorzugsweise das 2- bis 5-Fache, des Innendurchmessers der Rücklaufleitung (18) hat.

13. Verfahren nach einem der Ansprüche 9 bis 12,
**dadurch gekennzeichnet,**
**dass** der Innendurchmesser des Rohrstückes (16) ein Maß zwischen 5 % und 40 %, vorzugsweise 10 bis 20 %, des Innendurchmessers des Gehäuses (11) im Bereich des Zulaufraumes (17) aufweist.

14. Verfahren nach einem der Ansprüche 9 bis 13,
**dadurch gekennzeichnet,**
**dass** der Innendurchmesser des Rohrstückes (16) ein Maß von 150 % bis 400 % des Innendurchmessers der Rücklaufleitung (18) aufweist.

15. Verfahren nach einem der Ansprüche 9 bis 14,
**dadurch gekennzeichnet,**
**dass** eine axiale Länge des Rohrstückes (16) zwischen 100 und 1000 mm liegt.

## Claims

1. Method for separating impurities from a fibrous suspension, a fibrous suspension stream (2) being led into a feed chamber (17) of a pressure screen (1), a fraction of the fibrous suspension that is to be separated off in the pressure screen (1) being enriched in front of a screen basket (7) and led out in an overflow stream (4), while the other fraction of the fibrous suspension leaves the pressure screen (1) as a through-feed stream (3), a return flow stream (5) being formed, which is led back into the centre of the feed chamber (17) of the pressure screen through a central return flow line (18) fitted in the centre of the cover (10) of the pressure screen,
**characterized in that**
gases (12) are led out of a central region of the housing (11) of the pressure screen (1) through a concentric piece of pipe (16) surrounding the return flow line (18).

2. Method according to Claim 1,
**characterized in that**
part of the overflow stream (4) is taken as the return flow stream (5).

3. Method according to Claim 2,
**characterized in that**
the other part of the overflow stream (4) is used to form a rejects stream (6), with which undesired contaminants are led away.

4. Method according to Claim 2 or 3, the pressure screen (1) being operated in such a way that the overflow stream (4) is thickened and the through-feed stream (3) becomes thinner,
**characterized in that**
the return flow stream (5) is set to be at least so large that the thickening of the overflow stream (4) remains so low under all operating conditions that its flow out of the pressure screen (1) is not impeded.

5. Method according to one of the preceding claims,
**characterized in that**
a stream of gas (12), in particular of air, is led out of the central region of the feed chamber (17) .

6. Method according to one of the preceding claims,
**characterized in that**
a cylindrical screen basket (7) with slot-like screen openings is used.

7. Method according to one of Claims 2, 3, 4, 5 or 6,
**characterized in that**
the dividing of the overflow stream (4) is set by a controller which activates an appropriate distribution device (8).

8. Method according to one of the preceding claims,
**characterized in that**
the return flow stream (5) is guided in a pipeline arranged outside the housing (11) of the pressure screen (1).

9. Method according to one of the preceding claims, **characterized in that**
use is made of a recirculation attachment (14), which is fitted in the centre of the cover (10) of the pressure screen (1) and comprises the central return flow line (18) and the concentric piece of pipe (16) surrounding the latter, to which piece of pipe a vent line (15, 15') is connected, and **in that** both the return flow line (18) and the piece of pipe (16) open into the feed chamber (17) of the pressure screen (1).

10. Method according to Claim 9,
**characterized in that**
the gases (12) are led tangentially away out of the piece of pipe (16).

11. Method according to Claim 9 or 10,
**characterized in that**
the vent line (15') is aligned with respect to the horizontal at a connection angle (α) which lies between 5 and 30°.

12. Method according to one of Claims 9, 10 or 11,
**characterized in that**
the return flow line (18) opens into the feed chamber (17) at an axial distance (A) from the piece of pipe (16) which is 1 to 10 times, preferably 2 to 5 times, the internal diameter of the return flow line (18).

13. Method according to one of Claims 9 to 12,
**characterized in that**
the internal diameter of the piece of pipe (16) has a dimension between 5% and 40%, preferably 10 and 20%, of the internal diameter of the housing (11) in the region of the feed chamber (17).

14. Method according to one of Claims 9 to 13,
**characterized in that**
the internal diameter of the piece of pipe (16) has a dimension of 150% to 400% of the internal diameter of the return flow line (18).

15. Method according to one of Claims 9 to 14,
**characterized in that**
an axial length of the piece of pipe (16) lies between 100 and 1000 mm.

## Revendications

1. Procédé pour la séparation d'impuretés d'une suspension de matières fibreuses, dans lequel on introduit un courant de suspension de matières fibreuses (2) dans une chambre d'admission (17) d'un classeur sous pression (1), dans lequel on enrichit une partie de la suspension de matières fibreuses à séparer avant un panier de triage (7) dans le classeur sous pression (1) et on l'évacue dans un courant de débordement (4), tandis que l'autre partie de la suspension de matières fibreuses quitte le classeur sous pression (1) sous la forme d'un courant de transit (3) et dans lequel on forme un courant de retour (5), qui est renvoyé au centre de la chambre d'admission (17) du classeur sous pression (1) via une conduite de retour centrale (18) installée au milieu du couvercle (10) du classeur sous pression (1), **caractérisé en ce que** l'on évacue des gaz (12) hors d'une région centrale de l'enceinte (11) du classeur sous pression (1) via une pièce tubulaire concentrique (16) entourant la conduite de retour (18).

2. Procédé selon la revendication 1, **caractérisé en ce que** l'on prend comme courant de retour (5) une partie du courant de débordement (4).

3. Procédé selon la revendication 2, **caractérisé en ce que** l'on forme, avec l'autre partie du courant de débordement (4), un courant de déchets (6) avec lequel on évacue des matières parasites indésirables.

4. Procédé selon la revendication 2 ou 3, dans lequel on utilise le classeur sous pression (1) de telle manière que le courant de débordement (4) s'épaississe et que le courant de transit (3) se dilue, **caractérisé en ce que** l'on règle le courant de retour (5) au moins à un niveau élevé tel que l'épaississement du courant de débordement (4) reste tellement faible, dans toutes les situations de fonctionnement, que son écoulement hors du classeur sous pression (1) ne soit pas gêné.

5. Procédé selon l'une quelconque des revendications précédentes, **caractérisé en ce que** l'on évacue un courant de gaz (12), en particulier d'air, hors de la région centrale de la chambre d'admission (17).

6. Procédé selon l'une quelconque des revendications précédentes, **caractérisé en ce que** l'on utilise un panier de triage cylindrique (7) avec des ouvertures de triage en forme de fentes.

7. Procédé selon l'une quelconque des revendications 2, 3, 4, 5 ou 6, **caractérisé en ce que** l'on règle la répartition du courant de débordement (4) au moyen d'un régulateur, qui commande un dispositif de répartition correspondant (8).

8. Procédé selon l'une quelconque des revendications précédentes, **caractérisé en ce que** l'on conduit le courant de retour (5) dans une conduite tubulaire disposée à l'extérieur de l'enceinte (11) du classeur sous pression (1).

9. Procédé selon l'une quelconque des revendications précédentes, **caractérisé en ce que** l'on utilise une pièce rapportée de recirculation (14), qui est posée au milieu du couvercle (10) du classeur sous pression (1), qui comprend la conduite de retour centrale (18) ainsi que la pièce tubulaire concentrique (16) entourant celle-ci, à laquelle une conduite d'échappement d'air (15, 15') est raccordée, et **en ce qu'**aussi bien la conduite de retour (18) que la pièce tubulaire (16) débouchent dans la chambre d'admission (17) du classeur sous pression (1).

10. Procédé selon la revendication 9, **caractérisé en ce que** l'on évacue les gaz (12) tangentiellement hors de la pièce tubulaire (16).

11. Procédé selon la revendication 9 ou 10, **caractérisé en ce que** la conduite d'échappement d'air (15') est orientée, par rapport à l'horizontale, avec un angle d'inclinaison (α), qui est compris entre 5° et 30°.

12. Procédé selon l'une quelconque des revendications 9, 10 ou 11, **caractérisé en ce que** la conduite de retour (18) débouche dans la chambre d'admission (17) à une distance axiale (A) par rapport à la pièce tubulaire (16), qui vaut de 1 à 10 fois, de préférence de 2 à 5 fois, le diamètre intérieur de la conduite de retour (18).

13. Procédé selon l'une quelconque des revendications 9 à 12, **caractérisé en ce que** le diamètre intérieur de la pièce tubulaire (16) présente une dimension comprise entre 5 % et 40 %, de préférence entre 10 % et 20 %, du diamètre intérieur de l'enceinte (11) dans la région de la chambre d'admission (17).

14. Procédé selon l'une quelconque des revendications 9 à 13, **caractérisé en ce que** le diamètre intérieur de la pièce tubulaire (16) présente une dimension de 150 % à 400 % du diamètre intérieur de la conduite de retour (18).

15. Procédé selon l'une quelconque des revendications 9 à 14, **caractérisé en ce qu'**une longueur axiale de la pièce tubulaire (16) est comprise entre 100 et 1000 mm.
